# EUROPÄISCHE PATENTSCHRIFT

(11) **EP 4 469 364 B1**
(45) Veröffentlichungstag und Bekanntmachung des Hinweises auf die Patenterteilung: **21.01.2026**
(21) Anmeldenummer: 22711230.7
(22) Anmeldetag: 08.03.2022
(51) Int. Cl.: B65D 8/00, B65D 6/30, B65D 17/50

(54) **VERPACKUNG AUS BLECHMATERIAL MIT AUFREISSFOLIENDECKEL SOWIE MATERIALSET UND VERFAHREN ZU DEREN HERSTELLUNG**
PACKAGING MADE OF SHEET METAL MATERIAL WITH TEAR-OFF FOIL LID AND MATERIAL SET, AND METHOD FOR PRODUCING SAME
EMBALLAGE CONSTITUÉ D'UN MATÉRIAU EN FEUILLE MÉTALLIQUE AVEC COUVERCLE EN FEUILLE DÉCHIRABLE ET ENSEMBLE DE MATÉRIAUX ET PROCÉDÉ DE PRODUCTION ASSOCIÉ

(43) Veröffentlichungstag der Anmeldung: 04.12.2024
(73) Patentinhaber: Soudronic AG, 8962 Bergdietikon (CH)
(72) Erfinder: CHEVALLEY, François, 8406 Winterthur (CH); GYSI, Peter, 5454 Bellikon (CH); HAAS, Tobias, 8143 Stallikon (CH); OBERHOLZER, Marcel, 8962 Bergdietikon (CH); STÄUBLI, Gerhard Daniel, 5430 Wettingen (CH)
(74) Vertreter: E. Blum & Co. AG
(86) Internationale Anmeldenummer: PCT/EP2022/055888
(87) Internationale Veröffentlichungsnummer: WO 2023/169659

(56) Entgegenhaltungen:
- EP-A1- 2 003 063
- CH-A- 530 310
- US-A1- 2008 078 766
- US-A1- 2009 032 535

## Beschreibung

### Gebiet der Erfindung

Die Erfindung betrifft eine Verpackung aus Blechmaterial mit Aufreissfoliendeckel, ein Materialset zur Bildung solcher Verpackungen, ein Verfahren zur Herstellung des Materialsets und ein Verfahren zur Herstellung von befüllten derartigen Verpackungen gemäss den Oberbegriffen der unabhängigen Patentansprüche.

### Hintergrund

Verpackungen mit Aufreissfoliendeckeln (sog. Peel Off Ends oder POE) sind aus vielen verschiedenen Bereichen bekannt, insbesondere als Lebensmittelverpackungen.

Im einfachsten Fall bestehen derartige Verpackungen aus zwei Teilen, nämlich aus einem einstückigen Behälter und einer Aufreissfolie, welche eine Befüll- bzw. Entnahmeöffnung des Behälters verschliesst. Diese zweiteiligen Verpackungen mit Aufreissfoliendeckeln weisen jedoch den Nachteil auf, dass es beim Befüllen des Behälters zu einer Verschmutzung der für die Siegelverbindung mit der Aufreissfolie vorgesehenen Flächen kommen kann, was zu einer Fehlsiegelung führen kann und damit zu einer undichten Verpackung. Um diese Gefahr möglichst gering zu halten, muss der befüllte Behälter bis zum Aufsiegeln der Aufreissfolie relativ langsam bewegt werden, was die Produktionsgeschwindigkeit bei solchen Verpackungen deutlich limitiert. Auch besteht grundsätzlich die Gefahr, dass das Füllgut beim Aufsiegeln kontaminiert und/oder durch Temperatureinwirkung verändert wird.

Um die zuvor beschriebenen Nachteile der zweiteiligen Verpackungen zu vermeiden, wurden drei- und vierteilige Verpackungen mit Aufreissfoliendeckeln entwickelt, bei denen der Behälter von dem Behälterende her, welches dem Aufreissfoliendeckel abgewandt ist, befüllt wird, und dieses Ende sodann mit einem separaten Blechdeckel verschlossen wird.

Diese drei- und vierteiligen Verpackungen weisen eine von einem gerollten und längs verschweissten Blechring gebildete Zarge auf, welche die Behälterwände bildet und an ihrem ersten Ende mit dem Aufreissfoliendeckel verschlossen ist und an ihrem zweiten Ende mit dem erwähnten Blechdeckel verschlossen ist. Je nachdem, ob es sich um eine dreiteilige oder vierteilige Verpackung handelt, ist dabei die Aufreissfolie direkt auf einen von der Zarge gebildeten Siegelflansch aufgesiegelt (dreiteilig) oder aber auf einen separaten Blechring, welcher mit dem Zargenende verbunden ist (vierteilig).

Dabei ergibt sich bei den dreiteiligen Varianten der Nachteil, dass der Siegelflansch radial von einer Schweissnaht durchzogen ist, was prozesstechnisch suboptimal ist und zu Dichtigkeitsproblemen führen kann.

Bei den vierteiligen Varianten ergibt sich der Nachteil, dass ein weiteres Bauteil (Blechring mit Siegelflansch) bereitgestellt und verarbeitet werden muss, was zu höheren Material- und Produktionskosten und zusätzlichem Abfall bei der Herstellung führt.

Auch ergibt sich bei den zuvor erwähnten dreiteiligen und vierteiligen Verpackungen der Nachteil, dass der Blechdeckel für den Verpackungsboden separat bereitgestellt und bewirtschaftet werden muss, was gegenüber den zweiteiligen Verpackungen zu deutlich höheren Material- und Produktionskosten und zusätzlichem Abfall bei der Herstellung führt.

Aus WO 2021/176112 A1 ist eine dreiteilige Verpackung bekannt, welche aus einem tiefgezogenen Becher besteht, der nach dem Befüllen mit einem zweiteiligen Deckel bestehend aus einem Blechring, dessen zentrale Öffnung von einer Siegelfolie überspannt ist, verschlossen wird. Bei dieser Verpackungsvariante ergibt sich der Nachteil, dass das Handling derartiger zweiteiliger Deckel problematisch ist und die Produktionsgeschwindigkeit entsprechend limitiert.

Aus CH 530 310 A ist eine Dose mit einer Zarge bekannt, welche an ihrem oberen Ende einen aufgebördelten Deckelring aufweist, dessen Entnahmeöffnung mit einer Aufreissfolie verschlossen ist. Die Zarge ist an ihrem unteren Ende durch Bördelung mit einem Blechdeckel verbunden, welcher den Verpackungsboden bildet, oder sie ist einstückig durch Tiefziehen mit einem daran angeformten Dosenboden ausgebildet.

### Darstellung der Erfindung

Es stellt sich deshalb die Aufgabe, eine Verpackung mit Aufreissfoliendeckel zur Verfügung zu stellen, welche die zuvor erwähnten Nachteile des Standes der Technik nicht aufweist oder zumindest teilweise vermeidet.

Diese Aufgabe wird durch die Gegenstände der unabhängigen Patentansprüche gelöst.

Gemäss diesen betrifft ein erster Aspekt der Erfindung eine Verpackung aus Blechmaterial mit Aufreissfoliendeckel. Die Verpackung umfasst eine durch Tiefziehen hergestellte nahtlose Zarge, welche eine den Innenraum der Verpackung umschliessende Verpackungswand bildet. Die Zarge weist ein erstes und ein zweites Ende auf und bildet an ihrem ersten Ende eine von einem Siegelflansch umgebene Entnahmeöffnung, welche mit einem auf den Siegelflansch aufgeklebten oder aufgesiegelten Aufreissfoliendeckel verschlossen ist. Das zweite Ende der Zarge ist durch Bördelung mit einem Blechdeckel verbunden, welcher den Verpackungsboden bildet.

Die erfindungsgemässe Verpackung kann gemäss den hier ebenfalls offenbarten erfindungsgemässen Verfahren mit geringem Energie- und Materialaufwand kostengünstig sowohl aus Stahlblech als auch aus Aluminiumblech hergestellt werden, weist keine Schweissnähte auf, so dass es praktisch keine Probleme mit "Blackening" und Undichtigkeiten gibt, kann vor dem Befüllen auf Dichtheit der Siegelung des Foliendeckels geprüft werden und ermöglicht aufgrund der Befüllbarkeit von der Bodenseite hohe Abfüllgeschwindigkeiten.

Der Siegelflansch erstreckt sich mit Vorteil von der durch die Zarge gebildeten Verpackungswand radial (in Richtung vom Zentrum der Entnahmeöffnung weg) nach aussen, so dass er in der Ebene des Aufreissfoliendeckels nach aussen über die Verpackungswand übersteht. Auf diese Weise ist es möglich, eine Entnahmeöffnung bereitzustellen, welche der Fläche des Innenraumes der Verpackung am ersten Ende der Zarge entspricht, so dass bei einem zylindrischen Innenraum oder bei einem sich vom zweiten zum ersten Zargenende konisch erweiternden Innenraum die Entnahme eines formstabilen Füllguts durch Umstülpen möglich ist. Dies ist insbesondere von Vorteil bei Lebensmitteln, welche auf einfache Weise in einer bestimmten Form zum Verzehr präsentiert werden sollen, wie z.B. Dosenthunfisch oder Fleischpasteten.

Auch ist es bevorzugt, dass der Siegelflansch einen umlaufenden, die Siegelfläche nach aussen begrenzenden Rand aufweist.

Sind dabei der Siegelflansch und der Verpackungsboden derartig ausgebildet, dass der Verpackungsboden einer ersten Verpackung innerhalb des die Siegelfläche nach aussen begrenzenden Randes einer identischen zweiten Verpackung angeordnet werden kann, so ergibt sich eine gute Stapelbarkeit mit gleichzeitiger formschlüssiger Zentrierung der gestapelten Verpackungen aufeinander durch den jeweiligen Rand des Siegelflansches.

Mit Vorteil definiert die von der Zarge gebildete Verpackungswand einen im Wesentlichen zylindrischen Verpackungsinnenraum. Hierdurch ist es möglich, die Zarge vom zweiten Ende her mit einem formstabilen Füllgut zu befüllen und dieses Füllgut, bei Verpackungen mit einem sich radial nach aussen erstreckenden Siegelflansch, später ohne Formverlust durch Umstülpen der geöffneten Verpackung über die Entnahmeöffnung am ersten Ende der Zarge zu entnehmen.

Sind die Verpackungswand und der Verpackungsboden aus einem identischen Blechmaterial gebildet, insbesondere aus identischem beschichteten Stahlblech oder Aluminiumblech gebildet, was bevorzugt ist, so ergibt sich der Vorteil, dass für deren Herstellung nur eine Blechmaterialsorte bewirtschaftet werden muss und besonders materialsparende Herstellverfahren möglich werden, bei denen sehr wenig Blechabfall entsteht.

Ist dabei der Verpackungsboden aus einem tiefgezogenen Blechmaterial gebildet, so wird es möglich, Zarge und Verpackungsboden in einem zumindest teilweise gemeinsamen Herstellverfahren herzustellen.

Ein zweiter Aspekt der Erfindung betrifft ein Materialset zur Bildung von Verpackungen gemäss dem ersten Aspekt der Erfindung.

Das Materialset umfasst tiefgezogene nahtlose Zargen zur Bildung der Verpackungswände der Verpackungen. Die Zargen bilden jeweils an einem ersten Ende eine von einem Siegelflansch umgebene Entnahmeöffnung, welche durch Aufkleben oder Aufsiegeln eines Aufreissfoliendeckels auf den Siegelflansch verschliessbar ist, und an einem zweiten Ende eine Füllöffnung, über welche der von den Verpackungswänden umschlossene Innenraum insbesondere bei auf den Siegelflansch aufgeklebtem oder aufgesiegeltem Aufreissfoliendeckel befüllt werden kann.

Weiter umfasst das Materialset Blechdeckel, mit welchen die Füllöffnungen der Zargen durch Herstellung einer Bördelverbindung zwischen der jeweiligen Zarge und dem jeweiligen Blechdeckel verschlossen werden können. Der Blechdeckel bildet dann den Boden der fertigen Verpackung.

Sind dabei die Blechdeckel aus einem tiefgezogenen Blechmaterial gebildet, welches identisch zu dem Material der Zargen ist, so ergibt sich der Vorteil, dass es möglich ist, Zarge und Blechdeckel in einem zumindest teilweise gemeinsamen Fertigungsverfahren herzustellen. Es ist jedoch ebenso vorgesehen, dass das erfindungsgemässe Materialset aus separat hergestellten Zargen und Blechdeckeln gebildet wird oder sowohl aus gemeinsam als auch aus separat hergestellten Zargen und Blechdeckeln gebildet wird.

In einer bevorzugten Ausführungsform des Materialsets sind die Entnahmeöffnungen der Zargen jeweils mit einem auf den Siegelflansch aufgeklebten oder aufgesiegelten Aufreissfoliendeckel verschlossen, so dass der von der Zarge umschlossene Innenraum am ersten Ende der Zarge verschlossen ist und mit einem Füllgut befüllt werden kann.

Erfindungsgemässe Materialsets bilden bevorzugte Handelsformen der Erfindung.

Ein dritter Aspekt der Erfindung betrifft ein Verfahren zur Herstellung eines Materialsets gemäss dem zweiten Aspekt der Erfindung. Das Verfahren umfasst die Schritte:
a) Herstellen von identischen tiefgezogenen becherartigen Behältern mit jeweils einer Becheröffnung, einem geschlossenen Becherboden, einer sich zwischen dem Becherboden und der Becheröffnung erstreckenden umlaufenden geschlossenen Becherwand und einem die Becheröffnung umgebenden Siegelflansch;
b) Abtrennen der Becherböden von den Behältern derart, dass erste Behälterteile vorliegen, welche im Wesentlichen aus den abgetrennten Becherböden bestehen, und zweite Behälterteile vorliegen, welche im Wesentlichen aus der jeweiligen Becherwand und dem die jeweilige Becheröffnung umgebenden Siegelflansch gebildet sind;
c) Bildung der Blechdeckel aus den ersten Behälterteilen und Bildung der Zargen aus den zweiten Behälterteilen.

Durch das erfindungsgemässe Verfahren wird es möglich, die Zargen und die Becherböden in einem zumindest teilweise gemeinsamen Herstellverfahren bereitzustellen, wodurch gegenüber einer separaten Beschaffung der Becherböden deutlich weniger Abfall produziert wird und Materialkosten eingespart werden können.

Mit Vorteil erfolgt das Abtrennen der Becherböden dabei jeweils mit einem Teil der Becherwand vom jeweiligen Behälter derart, dass der mitabgetrennte Teil der Becherwand einen um den Becherboden umlaufenden Kragen gleichmässiger Höhe bildet. Dieser Kragen kann dann in einem weiteren Bearbeitungsschritt derartig umgeformt werden, dass er den Bördelrand des Deckels bildet.

In einer bevorzugten Ausführungsform umfasst das Verfahren weiter den Schritt Aufsiegeln oder Aufkleben von Aufreissfoliendeckeln auf die Siegelflansche der zweiten Behälterteile jeweils derart, dass die Becheröffnung von dem Aufreissfoliendeckel vollständig verschlossen ist. Hierdurch werden zweite Behälterteile zur Verfügung gestellt, bei denen der von der Zarge umschlossene Innenraum am ersten Ende der Zarge verschlossen ist und vom zweiten Ende der Zarge her mit einem Füllgut befüllt werden kann.

Dabei ist es weiter bevorzugt, dass nach dem Aufsiegeln oder Aufkleben jeweils eine Dichtheitsprüfung des mit dem Aufreissfoliendeckel versehenen zweiten Behälterteils durchgeführt wird. Auf diese Weise lassen sich undichte zweite Behälterteile vor dem Befüllen aussondern und dadurch eine hohe Qualität der Verpackung garantieren.

In noch einer weiteren bevorzugten Ausführungsform umfasst das Verfahren zusätzlich den Schritt Umformen der Kragen der ersten Behälterteile oder Umformen der Kragen der ersten Behälterteile und der die Füllöffnung bildenden Enden der Becherwände der zweiten Behälterteile jeweils derart, dass diese Bereiche in einem weiteren Schritt jeweils zu einer Bördelverbindung zwischen einem der ersten Behälterteile und einem der zweiten Behälterteile umgeformt werden können, zum Verschliessen der Füllöffnung des zweiten Behälterteils mit dem ersten Behälterteil. Bei dem mit dieser Ausführungsform hergestellten Materialset sind also die Zargen und die Blechdeckel bereits vorbereitet für die Herstellung der Bördelverbindung zwischen denselben.

Dabei ist es bevorzugt, dass ein allfälliges Umformen des die Füllöffnung bildenden Endes der Becherwand des zweiten Behälterteils jeweils vor dem Aufsiegeln oder Aufkleben des Aufreissfoliendeckels auf den Siegelflansch erfolgt.

Der Siegelflansch des becherartigen Behälters wird bevorzugterweise jeweils derartig ausgebildet, dass er sich von der Becheröffnung radial (d.h. vom Zentrum der Becheröffnung weg) nach aussen erstreckt, so dass er in der Ebene des Aufreissfoliendeckels nach aussen über die Verpackungswand übersteht. Auf diese Weise ist es möglich, eine Entnahmeöffnung bereitzustellen, welche der Fläche des Innenraumes der Verpackung am ersten Ende der Zarge entspricht, so dass bei einem zylindrischen Innenraum oder bei einem sich vom zweiten zum ersten Zargenende konisch erweiternden Innenraum die Entnahme eines formstabilen Füllguts durch Umstülpen der geöffneten Verpackung möglich ist. Dies ist insbesondere von Vorteil bei Lebensmitteln, welche auf einfache Weise in einer bestimmten Form zum Verzehr präsentiert werden sollen, wie z.B. Dosenthunfisch oder Fleischpasteten.

Auch ist es bevorzugt, dass der Siegelflansch derartig ausgebildet wird, dass er einen umlaufenden, die Siegelfläche nach aussen begrenzenden Rand aufweist.

Mit Vorteil wird der becherartige Behälter derartig hergestellt, dass die von der Zarge gebildete Verpackungswand einen im Wesentlichen zylindrischen Verpackungsinnenraum definiert. Hierdurch ist es möglich, Materialsets zur Verfügung zu stellen, bei denen die Zarge vom zweiten Zargenende her mit einem formstabilen Füllgut befüllbar ist und dieses Füllgut, bei Ausführungsformen mit einem sich radial nach aussen erstreckenden Siegelflansch, später ohne Formverlust durch Umstülpen der geöffneten Verpackung über die Entnahmeöffnung am ersten Ende der Zarge zu entnehmen ist.

In einer weiteren bevorzugten Ausführungsform des Verfahrens werden die tiefgezogenen becherartigen Behälter jeweils aus einem Blechrohling hergestellt, welcher am Herstellungsort des becherartigen Behälters aus einer insbesondere beschichteten Blechbahn ausgestanzt wird, insbesondere aus Stahlblech oder Aluminiumblech.

In noch einer weiteren bevorzugten Ausführungsform des Verfahrens werden die Aufreissfoliendeckel jeweils am Herstellungsort des becherartigen Behälters aus einer Folienbahn ausgestanzt. Dies kann ausserhalb der Siegelvorrichtung erfolgen oder innerhalb der Siegelvorrichtung.

Hierdurch ergibt sich der Vorteil, dass das Materialset in einem kontinuierlichen Prozess an einem Ort aus Halbzeugmaterialien hergestellt werden kann, ohne dass eine Zwischenlagerung und/oder ein Transport von Zwischenprodukten notwendig ist.

Ein vierter Aspekt der Erfindung betrifft ein Verfahren zur Herstellung von befüllten Verpackungen gemäss dem ersten Aspekt der Erfindung. Das Verfahren umfasst die folgenden Schritte:
a) Herstellen von identischen tiefgezogenen becherartigen Behältern mit einer Becheröffnung, einem geschlossenen Becherboden, einer sich zwischen dem Becherboden und der Becheröffnung erstreckenden umlaufenden geschlossenen Becherwand und einem die Becheröffnung umgebenden Siegelflansch;
b) Abtrennen der Becherböden mit einem Teil der Becherwand vom jeweiligen Behälter jeweils derart, dass ein erster Behälterteil vorliegt, welcher aus dem abgetrennten Becherboden mit dem mitabgetrennten Teil der Becherwand gebildet ist, wobei der mitabgetrennte Teil der Becherwand einen um den Becherboden umlaufenden Kragen gleichmässiger Höhe bildet, und dass ein zweiter Behälterteil vorliegt, welcher aus der übrigen Becherwand und dem die Becheröffnung umgebenden Siegelflansch gebildet ist, wobei das dem Siegelflansch abgewandte Ende der übrigen Becherwand eine Füllöffnung bildet;
c) Aufsiegeln oder Aufkleben von Aufreissfoliendeckeln auf die Siegelflansche der zweiten Behälterteile jeweils derart, dass die Becheröffnung von dem Aufreissfoliendeckel vollständig verschlossen ist;
d) Umformen der Kragen der ersten Behälterteile oder Umformen der Kragen der ersten Behälterteile und der die Füllöffnung bildenden Enden der Becherwände der zweiten Behälterteile jeweils derart, dass diese Bereiche in einem weiteren Schritt jeweils zu einer Bördelverbindung zwischen einem der ersten Behälterteile und einem der zweiten Behälterteile umgeformt werden können, so dass der erste Behälterteil die Füllöffnung des zweiten Behälterteils verschliesst;
e) Befüllen der zweiten Behälterteile jeweils nach dem Aufsiegeln oder Aufkleben des Aufreissfoliendeckels über die Füllöffnung mit einem Füllmaterial; und
f) Verschliessen der Füllöffnungen der befüllten zweiten Behälterteile jeweils mit einem der ersten Behälterteile durch Angrenzen des ersten Behälterteils an den zweiten Behälterteil und Herstellen der Bördelverbindung zwischen dem ersten und dem zweiten Behälterteil.

Bei diesem Verfahren werden also ein oder mehrerer Materialsets gemäss dem zweiten Aspekt der erfindung hergestellt und diese durch Befüllen der zweiten Behälterteile und Verschliessen der Füllöffnungen mit den ersten Behälterteilen zu befüllten Verpackungen gemäss dem ersten Aspekt der Erfindung verarbeitet.

Dabei ist es bevorzugt, dass die Füllöffnung des jeweiligen befüllten zweiten Behälterteils jeweils mit einem ersten Behälterteil verschlossen wird, welches zuvor von diesem zweiten Behälterteil abgetrennt worden ist.

Alternativ dazu ist es bevorzugt, dass die Füllöffnung des jeweiligen befüllten zweiten Behälterteils jeweils mit einem ersten Behälterteil verschlossen wird, welches von einem anderen der zweiten Behälterteile abgetrennt worden ist.

Für den Fall, dass einzelne erste Behälterteile verloren gehen bzw. unbrauchbar sein sollten, ist es auch vorgesehen, dass diese ersten Behälterteile durch separat gefertigte Blechdeckel ersetzt werden.

In einer bevorzugten Ausführungsform des Verfahrens gemäss dem vierten Aspekt der Erfindung erfolgt das Umformen des Kragens des jeweiligen ersten Behälterteils, welches zum Verschliessen der Füllöffnung des jeweiligen zweiten Behälterteils verwendet wird, in dem Zeitraum, in welchem das allfällige Umformen des die Füllöffnung bildenden Endes der Becherwand des zweiten Behälterteils, das Aufsiegeln oder Aufkleben des Aufreissfoliendeckels auf den Siegelflansch des zweiten Behälterteils und/oder das Befüllen des zweiten Behälterteils erfolgt. Auf diese Weise lässt sich eine kontinuierliche Produktion ohne aufwendige Zwischenlagerung der ersten Behälterteile erreichen.

Ein allfälliges Umformen des die Füllöffnung bildenden Endes der Becherwand des jeweiligen zweiten Behälterteils erfolgt mit Vorteil vor dem Aufsiegeln oder Aufkleben des Aufreissfoliendeckels auf den Siegelflansch. Hierdurch wird das Handling des zweiten Behälterteils für den Umformschritt deutlich vereinfacht.

Der Siegelflansch des becherartigen Behälters wird bevorzugterweise jeweils derartig ausgebildet, dass er sich von der Becheröffnung radial (in Richtung vom Zentrum der Entnahmeöffnung weg) nach aussen erstreckt, so dass er in der Ebene des Aufreissfoliendeckels nach aussen über die Verpackungswand übersteht. Auf diese Weise ist es möglich, eine Entnahmeöffnung bereitzustellen, welche der Fläche des Innenraumes der Verpackung am ersten Ende der Zarge entspricht, so dass bei einem zylindrischen Innenraum oder bei einem sich vom zweiten zum ersten Zargenende konisch erweiternden Innenraum die Entnahme eines formstabilen Füllguts durch Umstülpen der geöffneten Verpackung über die Entnahmeöffnung möglich ist. Dies ist insbesondere von Vorteil bei Lebensmitteln, welche auf einfache Weise in einer bestimmten Form zum Verzehr präsentiert werden sollen, wie z.B. Dosenthunfisch oder Fleischpasteten.

Auch ist es bevorzugt, dass der Siegelflansch derartig ausgebildet wird, dass er einen umlaufenden, die Siegelfläche nach aussen begrenzenden Rand aufweist.

Mit Vorteil werden dabei der Siegelflansch und der Verpackungsboden bzw. die Bördelverbindung zwischen dem ersten Behälterteil und dem zweiten Behälterteil jeweils derartig ausgebildet, dass der Verpackungsboden einer ersten Verpackung innerhalb des die Siegelfläche nach aussen begrenzenden Randes des Siegelflansches einer identischen zweiten Verpackung angeordnet werden kann. Hierdurch ergibt sich eine gute Stapelbarkeit der hergestellten Verpackungen mit gleichzeitiger formschlüssiger Zentrierung der gestapelten Verpackungen aufeinander durch den jeweiligen Rand des Siegelflansches.

Die becherartigen Behälter werden bevorzugterweise derartig hergestellt, dass sie einen im Wesentlichen zylindrischen Becherinnenraum aufweisen. Hierdurch ist es möglich, die zweiten Behälterteile vom zweiten Zargenende mit einem formstabilen Füllgut zu befüllen und, bei Ausführungsformen mit einem sich radial nach aussen erstreckenden Siegelflansch, dieses Füllgut später ohne Formverlust durch Umstülpen der geöffneten Verpackung über die Entnahmeöffnung zu entnehmen.

In einer weiteren bevorzugten Ausführungsform des Verfahrens werden die tiefgezogenen becherartigen Behälter jeweils aus einem Blechrohling hergestellt, welcher am Herstellungsort des becherartigen Behälters aus einer insbesondere beschichteten Blechbahn ausgestanzt wird, insbesondere aus Stahlblech oder Aluminiumblech.

In noch einer weiteren bevorzugten Ausführungsform des Verfahrens werden die Aufreissfoliendeckel jeweils am Herstellungsort des becherartigen Behälters aus einer Folienbahn ausgestanzt.

Hierdurch ergibt sich der Vorteil, dass die Verpackungen in einem kontinuierlichen Verfahren an einem Ort aus Halbzeugmaterialien hergestellt werden können, ohne dass eine Zwischenlagerung und/oder ein Transport von Zwischenprodukten notwendig ist.

Vor dem Befüllen der zweiten Behälterteile wird mit Vorteil jeweils eine Dichtheitsprüfung des jeweiligen mit dem Aufreissfoliendeckel versehenen zweiten Behälterteils durchgeführt. Auf diese Weise lassen sich undichte zweite Behälterteile vor dem Befüllen aussondern und dadurch eine hohe Qualität der befüllten Verpackungen sicherstellen.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine perspektivische Draufsicht auf eine erfindungsgemässe Thunfischdose mit Aufreissfoliendeckel;
Fig. 2 schematisch die Herstellung eines erfindungsgemässen Materialsets zur Bildung der Thunfischdose aus Fig. 1; und
Fig. 3 schematisch die Herstellung der Thunfischdose aus Fig. 1 ausgehend von dem Materialset aus Fig. 2.

### Wege zur Ausführung der Erfindung

Fig. 1 zeigt eine perspektivische Draufsicht auf eine erfindungsgemässe Verpackung in Form einer mit Thunfisch befüllten dreiteiligen Dose mit Aufreissfoliendeckel.

Die Dose umfasst eine durch Tiefziehen hergestellte nahtlose Zarge 1 aus beschichtetem Stahlblech, welche eine den kreiszylindrischen Innenraum der Dose umschliessende Dosenwand 6 bildet.

An ihrem oberen Ende T (anspruchsgemässes erstes Ende) bildet die Zarge 1 eine von einem Siegelflansch 2 umgebene Entnahmeöffnung, welche mit einem auf den Siegelflansch 2 aufgesiegelten Aufreissfoliendeckel 3 verschlossen ist und daher nicht sichtbar ist. Der Aufreissfoliendeckel 3 weist eine Aufreisslasche 14 auf, mittels welcher er zum Öffnen der Dose von der Siegelfläche des Siegelflansches 2 abgezogen werden kann.

An ihrem unteren Ende B (anspruchsgemässes zweites Ende) ist die Zarge 1 durch eine Bördelung 12 mit einem Blechdeckel 4 verbunden, welcher den Dosenboden 7 bildet. Der Blechdeckel 4 besteht aus dem gleichen Material wie die Zarge 1.

Wie zu erkennen ist erstreckt sich der Siegelflansch 2 von der durch die Zarge 1 gebildeten Dosenwand 6 radial nach aussen, so dass er in der Ebene des Aufreissfoliendeckels 3 nach aussen über die Dosenwand 6 übersteht.

Dabei sind der Siegelflansch 2 und der Verpackungsboden 7 derartig ausgebildet, dass der Verpackungsboden 7 einer ersten Dose innerhalb des die Siegelfläche nach aussen begrenzenden Randes 5 einer identischen zweiten Dose angeordnet werden kann.

Hierdurch ergibt sich eine gute Stapelbarkeit der Dosen mit gleichzeitiger formschlüssiger Zentrierung der gestapelten Dosen aufeinander durch den Rand 5 des Siegelflansches 2 der jeweils unteren Dose.
Fig. 2 zeigt schematisch die Herstellung eines erfindungsgemässen Materialsets gemäss dem zweiten Aspekt der Erfindung zur Bildung der Thunfischdose aus Fig. 1. Es wird der Einfachheit halber jeweils nur die Herstellung einer Zarge 1 und eines Deckels 4 gezeigt.
Wie zu erkennen ist, wird dabei von einem tiefgezogenen Becher 9 (anspruchsgemässer becherartiger Behälter) aus beschichtetem Stahlblech ausgegangen, welcher eine Becheröffnung, einen geschlossenen Becherboden, eine sich zwischen dem Becherboden und der Becheröffnung erstreckenden umlaufenden geschlossenen Becherwand 6 und einen die Becheröffnung umgebenden Siegelflansch 2 aufweist. Die Siegelfläche des Siegelflansches 2 des Bechers 9 wird nach aussen von einem nach oben vorstehenden Rand 5 begrenzt.

Der tiefgezogene Becher 9 wird in einem ersten Verarbeitungsschritt durch Abtrennen des Becherbodens mit einem Teil der Becherwand 6a in einen ersten Becherteil 10 (anspruchsgemässer erster Behälterteil) und einen zweiten Becherteil 11 (anspruchsgemässer zweiter Behälterteil) aufgeteilt. Der erste Becherteil 10 besteht aus dem abgetrennten Becherboden mit dem mitabgetrennten Teil der Becherwand 6a, wobei der mitabgetrennte Teil der Becherwand 6a einen um den Becherboden umlaufenden Kragen gleichmässiger Höhe bildet. Der zweite Becherteil 11 besteht aus der übrigen Becherwand 6b und dem die Becheröffnung umgebenden Siegelflansch 2.

In einem weiteren Schritt werden die separierten ersten und zweiten Becherteile 10, 11 zu einer Zarge 1 und einem Blechdeckel 4 des Materialsets 1, 4 umgebildet. Hierfür werden der Kragen 6a des ersten Becherteiles 10 und das die spätere Füllöffnung bildende Ende B der Becherwand 6b des zweiten Becherteiles 11 derart umgeformt, dass diese Bereiche in einem weiteren Schritt zu einer Bördelverbindung 12 zwischen dem aus dem ersten Becherteil 10 gebildeten Blechdeckel 4 und der aus dem zweiten Becherteile 11 gebildeten Zarge 1 umgeformt werden können, zum dichten Verschliessen der Füllöffnung der Zarge 1 mit dem Blechdeckel 4.

Fig. 3 zeigt schematisch die Herstellung von Thunfischdosen gemäss Fig. 1 ausgehend von Zargen 1 und Blechdeckeln 4 gemäss Fig. 2. Auch hier wird der Einfachheit halber nur die Herstellung einer Thunfischdose gezeigt und beschrieben.

Wie zu erkennen ist, werden eine Zarge 1 und ein Blechdeckel 4 gemäss Fig. 2 sowie ein Aufreissfoliendeckel 3 bereitgestellt und der Aufreissfoliendeckel 3 auf den Siegelflansch 2 der Zarge 1 aufgesiegelt, derart, dass die ursprüngliche Becheröffnung von dem Aufreissfoliendeckel 3 vollständig und dicht verschlossen wird. Die Aufreisslasche 14 des Aufreissfoliendeckels 3 wird dabei zum Dosenzentrum hin gefaltet.

Nach dem Aufsiegeln des Aufreissfoliendeckels 3 wird die Zarge 1 umgedreht, so dass der Aufreissfoliendeckel 3 nach unten zeigt und die vom bodenseitigen Ende B der Zarge 1 gebildete Füllöffnung nach oben zeigt. In dieser Orientierung wird sodann die Thunfischfüllung 13 in Form eines formstabilen Presskuchens über die Füllöffnung in den von der Dosenwand 6 der Zarge 1 umschlossenen Doseninnenraum 8 eingebracht. Dieser weist eine zur Form des Presskuchens komplementäre zylindrische Formgebung auf, so dass der Innenraum 8 praktisch vollständig mit der Thunfischfüllung ausgefüllt wird.

Bevorzugterweise erfolgt vor dem Befüllen der Zarge 1 erst noch eine Dichtheitsprüfung der mit dem Aufreissfoliendeckel 3 versehenen Zarge 1, was hier jedoch nicht dargestellt ist.

Nach dem Befüllen wird der Blechdeckel 4 auf das bodenseitige Ende B der Zarge 1 aufgelegt und anschliessend eine Bördelverbindung 12 zwischen dem Blechdeckel 4 und der Zarge 1 hergestellt, wodurch die Zarge 1 an ihrem bodenseitigen Ende dicht verschlossen wird.

Nach dem Verschliessen der Füllöffnung mit dem Blechdeckel 4 wird die nun fertige Thunfischdose umgedreht, so dass der Aufreissfoliendeckel 3 nach oben zeigt und der Blechdeckel 4 den Dosenboden 7 bildet.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der folgenden Ansprüche ausgeführt werden kann.

## Patentansprüche

1. Verpackung aus Blechmaterial mit Aufreissfoliendeckel, umfassend eine durch Tiefziehen hergestellte nahtlose Zarge (1), welche eine den Innenraum der Verpackung umschliessende Verpackungswand (6) bildet und ein erstes Ende (T) und ein zweites Ende (B) aufweist,
wobei die Zarge (1) an ihrem ersten Ende (T) eine von einem Siegelflansch (2) umgebene Entnahmeöffnung bildet, welche mit einem auf den Siegelflansch (2) aufgeklebten oder aufgesiegelten Aufreissfoliendeckel (3) verschlossen ist,
und wobei die Zarge (1) an ihrem zweiten Ende (B) durch Bördelung mit einem Blechdeckel (4) verbunden ist, welcher den Verpackungsboden (7) bildet.

2. Verpackung nach Anspruch 1, wobei sich der Siegelflansch (2) von der durch die Zarge (1) gebildeten Verpackungswand (6) radial nach aussen erstreckt.

3. Verpackung nach einem der vorangehenden Ansprüche, wobei der Siegelflansch (2) einen umlaufenden, seine Siegelfläche nach aussen begrenzenden Rand (5) aufweist.

4. Verpackung nach Anspruch 3, wobei der Siegelflansch (2) und der Verpackungsboden (7) derartig ausgebildet sind, dass der Verpackungsboden (7) einer ersten Verpackung innerhalb des die Siegelfläche nach aussen begrenzenden Randes (5) einer identischen zweiten Verpackung angeordnet werden kann.

5. Verpackung nach einem der vorangehenden Ansprüche, wobei die Verpackungswand (6) einen im Wesentlichen zylindrischen Verpackungsinnenraum (8) definiert.

6. Verpackung nach einem der vorangehenden Ansprüche, wobei die Verpackungswand (6) und der Verpackungsboden (7) aus einem identischen Blechmaterial sind, insbesondere aus identischem beschichteten Stahlblech oder Aluminiumblech.

7. Verpackung nach einem der vorangehenden Ansprüche, wobei der Verpackungsboden (7) aus einem tiefgezogenen Blechmaterial ist.

8. Materialset zur Bildung von Verpackungen nach einem der vorangehenden Ansprüche, umfassend
a) durch Tiefziehen hergestellte nahtlose Zargen (1) zur Bildung der Verpackungswände (6) der Verpackungen, welche jeweils an einem ersten Ende (T) eine von einem Siegelflansch (2) umgebene Entnahmeöffnung bilden und an einem zweiten Ende (B) eine Füllöffnung bilden, und
b) Blechdeckel (4), mit welchen die Füllöffnungen der Zargen (1) durch Herstellung einer Bördelverbindung zwischen der jeweiligen Zarge (1) und dem jeweiligen Blechdeckel (4) verschlossen werden können.

9. Materialset nach Anspruch 8, wobei die Blechdeckel (4) aus einem tiefgezogenen Blechmaterial sind, welches identisch ist zu dem Material der Zargen (1).

10. Materialset nach Anspruch 9, wobei die Entnahmeöffnungen der Zargen (1) jeweils mit einem auf den Siegelflansch (2) aufgeklebten oder aufgesiegelten Aufreissfoliendeckel (3) verschlossen sind.

11. Verfahren zur Herstellung eines Materialsets nach einem der Ansprüche 8 bis 10 umfassend die Schritte:
a) Herstellen von identischen tiefgezogenen becherartigen Behältern (9) mit jeweils einer Becheröffnung, einem geschlossenen Becherboden, einer sich zwischen dem Becherboden und der Becheröffnung erstreckenden umlaufenden geschlossenen Becherwand (6) und einem die Becheröffnung umgebenden Siegelflansch (2);
b) Abtrennen der Becherböden von den Behältern (9) derart, dass erste Behälterteile (10) vorliegen, welche im Wesentlichen aus den abgetrennten Becherböden bestehen, und zweite Behälterteile (11) vorliegen, welche im Wesentlichen aus der jeweiligen Becherwand (6) und dem die jeweilige Becheröffnung umgebenden Siegelflansch (2) gebildet sind;
c) Bildung der Blechdeckel (4) aus den ersten Behälterteilen (10) und Bildung der Zargen (1) aus den zweiten Behälterteilen (11).

12. Verfahren nach Anspruch 11, wobei das Abtrennen der Becherböden jeweils mit einem Teil der Becherwand (6a) vom jeweiligen Behälter erfolgt derart, dass der mitabgetrennte Teil der Becherwand (6a) einen um den Becherboden umlaufenden Kragen gleichmässiger Höhe bildet.

13. Verfahren nach einem der Ansprüche 11 bis 12, umfassend den Schritt:
Aufsiegeln oder Aufkleben von Aufreissfoliendeckeln (3) auf die Siegelflansche (2) der zweiten Behälterteile (11; 1) jeweils derart, dass die Becheröffnung von dem Aufreissfoliendeckel (3) vollständig verschlossen ist.

14. Verfahren nach Anspruch 13, wobei nach dem Aufsiegeln oder Aufkleben jeweils eine Dichtheitsprüfung des mit dem Aufreissfoliendeckel (3) versehenen zweiten Behälterteils (11; 1) durchgeführt wird.

15. Verfahren nach einem der Ansprüche 11 bis 14, des Weiteren umfassend den Schritt:
Umformen der Kragen der ersten Behälterteile (10) oder der Kragen der ersten Behälterteile (10) und der die Füllöffnung bildenden Enden (B) der Becherwände (6b) der zweiten Behälterteile (11) jeweils derart, dass diese Bereiche in einem weiteren Schritt zu einer Bördelverbindung (12) zwischen einem der ersten Behälterteile (10; 4) und einem der zweiten Behälterteile (11; 1) umgeformt werden können, zum Verschliessen der Füllöffnung des zweiten Behälterteils (11; 1) mit dem ersten Behälterteil (10; 4).

16. Verfahren nach Anspruch 15, wobei ein allfälliges Umformen des die Füllöffnung bildenden Endes der Becherwand (6) des zweiten Behälterteils (11; 1) jeweils vor dem Aufsiegeln oder Aufkleben des Aufreissfoliendeckels (3) auf den Siegelflansch (2) erfolgt.

17. Verfahren nach einem der Ansprüche 11 bis 16, wobei der Siegelflansch (2) des becherartigen Behälters (9) jeweils derartig ausgebildet wird, dass er sich von der Becheröffnung radial nach aussen erstreckt.

18. Verfahren nach Anspruch 17, wobei der Siegelflansch (2) des becherartigen Behälters (9) jeweils derartig ausgebildet wird, dass er einen umlaufenden, die Siegelfläche nach aussen begrenzenden Rand (5) aufweist.

19. Verfahren nach einem der Ansprüche 11 bis 18, wobei die tiefgezogenen becherartigen Behälter (9) jeweils einen im Wesentlichen zylindrischen Becherinnenraum (8) aufweisen.

20. Verfahren nach einem der Ansprüche 11 bis 19, wobei die tiefgezogenen becherartigen Behälter (9) jeweils aus einem Blechrohling hergestellt werden, welcher am Herstellungsort des becherartigen Behälters (9) aus einer insbesondere beschichteten Blechbahn ausgestanzt wird, insbesondere aus Stahlblech oder Aluminiumblech.

21. Verfahren nach einem der Ansprüche 11 bis 20, wobei die Aufreissfoliendeckel (3) jeweils am Herstellungsort des becherartigen Behälters (9) aus einer Folienbahn ausgestanzt werden.

22. Verfahren zur Herstellung von befüllten Verpackungen nach einem der Ansprüche 1 bis 7, insbesondere Lebensmittelverpackungen, umfassend die Schritte:
a) Herstellen von identischen tiefgezogenen becherartigen Behältern (9) mit einer Becheröffnung, einem geschlossenen Becherboden, einer sich zwischen dem Becherboden und der Becheröffnung erstreckenden umlaufenden geschlossenen Becherwand (6) und einem die Becheröffnung umgebenden Siegelflansch (2);
b) Abtrennen der Becherböden mit einem Teil der Becherwand (6a) vom jeweiligen Behälter (9) jeweils derart, dass ein erster Behälterteil (10) zur Bildung eines Blechdeckels (4) vorliegt, welcher aus dem abgetrennten Becherboden mit dem mitabgetrennten Teil der Becherwand (6a) gebildet ist, wobei der mitabgetrennte Teil der Becherwand (6a) einen um den Becherboden umlaufenden Kragen gleichmässiger Höhe bildet, und dass ein zweiter Behälterteil (10) zur Bildung einer Zarge (1) vorliegt, welcher aus der übrigen Becherwand (6b) und dem die Becheröffnung umgebenden Siegelflansch (2) gebildet ist;
c) Aufsiegeln oder Aufkleben von Aufreissfoliendeckeln (3) auf die Siegelflansche (2) der zweiten Behälterteile (11; 1) jeweils derart, dass die Becheröffnung von dem Aufreissfoliendeckel (3) vollständig verschlossen ist;
d) Umformen der Kragen der ersten Behälterteile (10; 4) oder der Kragen der ersten Behälterteile (10; 4) und der die Füllöffnung bildenden Enden (B) der Becherwände (6b) der zweiten Behälterteile (11; 1) jeweils derart, dass diese Bereiche in einem weiteren Schritt jeweils zu einer Bördelverbindung (12) zwischen einem der ersten Behälterteile (10; 4) und einem der zweiten Behälterteile (11; 1) umgeformt werden können, so dass der erste Behälterteil (10; 4) die Füllöffnung des zweiten Behälterteils (11; 1) verschliesst;
e) Befüllen der zweiten Behälterteile (11; 1) jeweils nach dem Aufsiegeln oder Aufkleben des Aufreissfoliendeckels (3) über die Füllöffnung mit einem Füllmaterial (13);
f) Verschliessen der Füllöffnungen der befüllten zweiten Behälterteile (11; 1) jeweils mit einem der ersten Behälterteile (10; 4) durch Angrenzen des ersten Behälterteils (10; 4) an den zweiten Behälterteil (11; 1) und Herstellen der Bördelverbindung (12) zwischen dem ersten (10; 4) und dem zweiten Behälterteil (11; 1) .

23. Verfahren nach Anspruch 22, wobei die Füllöffnung des jeweiligen befüllten zweiten Behälterteils (11; 1) jeweils mit einem ersten Behälterteil (10; 4) verschlossen wird, welches zuvor von diesem zweiten Behälterteil (11; 1) abgetrennt worden ist.

24. Verfahren nach Anspruch 22, wobei die Füllöffnung des jeweiligen befüllten zweiten Behälterteils (11; 1) jeweils mit einem ersten Behälterteil (10; 4) verschlossen wird, welches von einem anderen der zweiten Behälterteile (11; 1) abgetrennt worden ist.

25. Verfahren nach einem der Ansprüche 22 bis 24, wobei das Umformen des Kragens des jeweiligen ersten Behälterteils (10; 4), welches zum Verschliessen der Füllöffnung des jeweiligen zweiten Behälterteils (11; 1) verwendet wird, in dem Zeitraum erfolgt, in welchem das allfällige Umformen des die Füllöffnung bildenden Endes (B) der Becherwand (6b) des zweiten Behälterteils (11; 1), das Aufsiegeln oder Aufkleben des Aufreissfoliendeckels (3) auf den Siegelflansch (2) des zweiten Behälterteils (11; 1) und/oder das Befüllen des zweiten Behälterteils (11; 1) erfolgt.

26. Verfahren nach einem der Ansprüche 22 bis 25, wobei ein allfälliges Umformen des die Füllöffnung bildenden Endes (B) der Becherwand (6b) des jeweiligen zweiten Behälterteils (11; 1) vor dem Aufsiegeln oder Aufkleben des Aufreissfoliendeckels (3) auf den Siegelflansch (2) erfolgt.

27. Verfahren nach einem der Ansprüche 22 bis 26, wobei der Siegelflansch (2) des becherartigen Behälters (9) jeweils derartig ausgebildet wird, dass er sich von der Becheröffnung radial nach aussen erstreckt.

28. Verfahren nach Anspruch 27, wobei der Siegelflansch (2) des becherartigen Behälters (9) jeweils derartig ausgebildet wird, dass er einem umlaufenden, die Siegelfläche nach aussen begrenzenden Rand (5) aufweist.

29. Verfahren nach Anspruch 28, wobei der Siegelflansch (2) und die Bördelverbindung (12) zwischen dem ersten Behälterteil (10; 4) und dem zweiten Behälterteil (11; 1) jeweils derartig ausgebildet werden, dass der Boden (7) einer ersten fertiggestellten Verpackung innerhalb des die Siegelfläche einer zweiten fertiggestellten Verpackung nach aussen begrenzenden Randes (5) angeordnet werden kann.

30. Verfahren nach einem der Ansprüche 22 bis 29, wobei die tiefgezogenen becherartigen Behälter (9) jeweils derartig ausgebildet werden, dass sie einen im Wesentlichen zylindrischen Becherinnenraum (8) aufweisen.

31. Verfahren nach einem der Ansprüche 22 bis 30, wobei die tiefgezogenen becherartigen Behälter (9) jeweils aus einem Blechrohling hergestellt werden, welcher am Herstellungsort der Verpackung aus einer insbesondere beschichteten Blechbahn ausgestanzt wird, insbesondere aus beschichtetem Stahl- oder Aluminiumblech.

32. Verfahren nach einem der Ansprüche 22 bis 31, wobei die Aufreissfoliendeckel (3) jeweils am Herstellungsort der Verpackungen aus einer Folienbahn ausgestanzt werden.

33. Verfahren nach einem der Ansprüche 22 bis 32, wobei vor dem Befüllen der zweiten Behälterteile (11; 1) jeweils eine Dichtheitsprüfung des jeweiligen mit dem Aufreissfoliendeckel (3) versehenen zweiten Behälterteils (11; 1) durchgeführt wird.

## Claims

1. Package made of sheet material with a tear-off foil cover, comprising a seamless frame (1) produced by deep drawing, which forms a package wall (6) enclosing the interior space of the package and which has a first end (T) and a second end (B),
wherein the frame (1) forms at its first end (T) an extraction opening surrounded by a sealing flange (2), which is closed by a tear-off foil cover (3) glued or sealed onto the sealing flange (2),
and wherein the frame (1) is connected at its second end (B) by flanging to a sheet metal cover (4) which forms the package bottom (7).

2. Package according to claim 1, wherein the sealing flange (2) extends radially outward from the package wall (6) formed by the frame (1).

3. Package according to any one of the preceding claims, wherein the sealing flange (2) comprises a circumferential edge (5) outwardly delimiting its sealing surface.

4. Package according to claim 3, wherein the sealing flange (2) and the package bottom (7) are configured in such a way that the package bottom (7) of a first package can be arranged within the edge (5), which outwardly delimits the sealing surface, of an identical second package.

5. Package according to one of the preceding claims, wherein the package wall (6) defines a substantially cylindrical package interior space (8).

6. Package according to one of the preceding claims, wherein the package wall (6) and the package bottom (7) are made of an identical sheet material, in particular of identical coated steel sheet material or aluminum sheet material.

7. Package according to one of the preceding claims, wherein the package bottom (7) is made of a deep-drawn sheet material.

8. Kit of materials for forming packages according to one of the preceding claims, comprising
a) seamless frames (1) produced by deep drawing to form the package walls (6) of the packages, which each form an extraction opening surrounded by a sealing flange (2) at a first end (T) and a filling opening at a second end (B), and
b) sheet metal covers (4) with which the filling openings of the frames (1) can be closed by producing a flanged connection between the respective frame (1) and the respective sheet metal cover (4).

9. Kit of materials according to claim 8, wherein the sheet metal covers (4) are made of a deep-drawn sheet metal material which is identical to the material of the frames (1).

10. Kit of materials according to claim 9, wherein the extraction openings of the frames (1) are each closed by a tear-off foil cover (3) glued or sealed onto the sealing flange (2).

11. Method for manufacturing a kit of materials according to one of the claims 8 to 10 comprising the steps of:
a) manufacturing identical deep-drawn cup-like containers (9) each with a cup opening, a closed cup bottom, a circumferential closed cup wall (6) extending between the cup bottom and the cup opening, and a sealing flange (2) surrounding the cup opening;
b) separating the cup bottoms from the containers (9) in such a way that first container parts (10) are present which essentially consist of the separated cup bottoms, and second container parts (11) are present which are essentially formed from the respective cup wall (6) and the sealing flange (2) surrounding the respective cup opening;
c) forming the sheet metal covers (4) from the first container parts (10) and forming the frames (1) from the second container parts (11).

12. Method according to claim 11, wherein the separation of the cup bottoms with a part of the cup wall (6a) from the respective container takes place in such a way that the co-separated part of the cup wall (6a) forms a collar of uniform height around the cup bottom.

13. Method according to one of the claims 11 to 12, comprising the step of:
sealing or gluing tear-off foil covers (3) onto the sealing flanges (2) of the second container parts (11; 1) each in such a way that the cup opening is completely closed by the tear-off foil cover (3).

14. Method according to claim 13, wherein a leak test of the second container part (11; 1) with the tear-off foil cover (3) is carried out each after the sealing or gluing.

15. Method according to one of the claims 11 to 14, further comprising the step of:
re-shaping the collars of the first container parts (10) or the collars of the first container parts (10) and the ends (B) of the cup walls (6b) of the second container parts (11) forming the filling opening, each in such a way that these regions can be re-shaped in a further step into a flanged connection (12) between one of the first container parts (10; 4) and one of the second container parts (11; 1), for closing the filling opening of the second container part (11; 1) with the first container part (10; 4).

16. Method according to claim 15, wherein a putative re-shaping of the end of the cup wall (6) of the second container part (11; 1) forming the filling opening takes place each before the tear-off foil cover (3) is sealed or glued onto the sealing flange (2).

17. Method according to one of the claims 11 to 16, wherein the sealing flange (2) of the cup-like container (9) is each formed in such a way that it extends radially outward from the cup opening.

18. Method according to claim 17, wherein the sealing flange (2) of the cup-like container (9) is each formed in such a way that it has a circumferential edge (5) outwardly delimiting the sealing surface.

19. Method according to one of the claims 11 to 18, wherein the deep-drawn cup-like containers (9) each have a substantially cylindrical cup interior space (8).

20. Method according to one of the claims 11 to 19, wherein the deep-drawn cup-like containers (9) are each produced from a sheet metal blank which is at the manufacturing site of the cup-like container (9) punched out of an in particular coated sheet metal web, in particular of steel sheet material or aluminum sheet material.

21. Method according to one of the claims 11 to 20, wherein the tear-off foil covers (3) are each punched out of a foil web at the manufacturing location of the cup-like container (9).

22. Method for manufacturing filled packages according to one of the claims 1 to 7, in particular food packages, comprising the steps:
a) manufacturing identical deep-drawn cup-like containers (9) with a cup opening, a closed cup bottom, a circumferential closed cup wall (6) extending between the cup bottom and the cup opening, and a sealing flange (2) surrounding the cup opening;
b) separating the cup bottoms with a part of the cup wall (6a) from the respective container (9) each in such a way that a first container part (10) for forming a sheet metal cover (4) is present, which is formed from the separated cup bottom with the co-separated part of the cup wall (6a), wherein the co-separated part of the cup wall (6a) forms a collar of uniform height around the cup bottom, and that a second container part (10) for forming a frame (1) is present, which is formed from the remaining cup wall (6b) and the sealing flange (2) surrounding the cup opening;
c) sealing or gluing tear-off foil covers (3) onto the sealing flanges (2) of the second container parts (11; 1) each in such a way that the cup opening is completely closed by the tear-off foil cover (3);
d) re-shaping the collars of the first container parts (10; 4) or the collars of the first container parts (10; 4) and the ends (B) forming the filling opening of the cup walls (6b) of the second container parts (11; 1) each in such a way that, in a further step, these regions can each be re-shaped into a flanged connection (12) between one of the first container parts (10; 4) and one of the second container parts (11; 1), such that the first container part (10; 4) closes the filling opening of the second container part (11; 1);
e) filling the second container parts (11; 1) with a filling material (13) each after the tear-off foil cover (3) has been sealed or glued via the filling opening;
f) closing the filling openings of the filled second container parts (11; 1) each with one of the first container parts (10; 4) by adjoining the first container part (10; 4) to the second container part (11; 1) and producing the flanged connection (12) between the first (10; 4) and the second container part (11; 1).

23. Method according to claim 22, wherein the filling opening of the respective filled second container part (11; 1) is each closed with a first container part (10; 4) which has previously been separated from this second container part (11; 1).

24. Method according to claim 22, wherein the filling opening of the respective filled second container part (11; 1) is each closed with a first container part (10; 4) which has been separated from another of the second container parts (11; 1).

25. Method according to one of the claims 22 to 24, wherein the re-shaping of the collar of the respective first container part (10; 4) which is used for closing the filling opening of the respective second container part (11; 1) takes place in the period of time in which the putative re-shaping of the end (B) of the cup wall (6b) of the second container part (11; 1) forming the filling opening, the sealing or gluing of the tear-off foil cover (3) onto the sealing flange (2) of the second container part (11; 1) and/or the filling of the second container part (11; 1) takes place.

26. Method according to one of the claims 22 to 25, wherein a putative re-shaping of the end (B) of the cup wall (6b) of the respective second container part (11; 1) forming the filling opening takes place before the tear-off foil cover (3) is sealed or glued onto the sealing flange (2).

27. Method according to one of the claims 22 to 26, wherein the sealing flange (2) of the cup-like container (9) is each formed in such a way that it extends radially outward from the cup opening.

28. Method according to claim 27, wherein the sealing flange (2) of the cup-like container (9) is each formed in such a way that it has a circumferential edge (5) outwardly delimiting the sealing surface.

29. Method according to claim 28, wherein the sealing flange (2) and the flanged connection (12) between the first container part (10; 4) and the second container part (11; 1) are each formed in such a way that the bottom (7) of a first finished package can be arranged within the edge (5) outwardly delimiting the sealing surface of a second finished package.

30. Method according to one of the claims 22 to 29, wherein the deep-drawn cup-like containers (9) are each formed in such a way that they have a substantially cylindrical cup interior space (8).

31. Method according to one of the claims 22 to 30, wherein the deep-drawn cup-like containers (9) are each produced from a sheet metal blank which is punched out at the manufacturing site of the package from an in particular coated metal sheet material web, in particular of coated steel sheet material or aluminum sheet material.

32. Method according to one of the claims 22 to 31, wherein the tear-off foil covers (3) are each punched out of a foil web at the manufacturing site of the packages.

33. Method according to one of the claims 22 to 32, wherein a leak test of the respective second container part (11; 1) with the tear-off foil cover (3) is carried out each before the second container parts (11; 1) are filled.

## Revendications

1. Emballage en matériau en feuille avec un couvercle en feuille déchirable, comprenant un cadre sans soudure (1) produit par emboutissage profond, qui forme une paroi d'emballage (6) entourant l'espace intérieur de l'emballage et qui présente une première extrémité (T) et une deuxième extrémité (B),
dans lequel le cadre (1) forme à sa première extrémité (T) une ouverture d'extraction entourée d'une bride d'étanchéité (2), qui est fermée par un couvercle en feuille déchirable (3) collé ou scellé sur la bride d'étanchéité (2),
et dans lequel le cadre (1) est relié à sa deuxième extrémité (B) par sertissage à un couvercle en tôle (4) qui forme le fond (7) de l'emballage.

2. Emballage selon la revendication 1, dans lequel la bride d'étanchéité (2) s'étend radialement vers l'extérieur à partir de la paroi d'emballage (6) formée par le cadre (1).

3. Emballage selon l'une quelconque des revendications précédentes, dans lequel la bride d'étanchéité (2) comprend un bord circonférentiel (5) délimitant vers l'extérieur sa surface d'étanchéité.

4. Emballage selon la revendication 3, dans lequel la bride d'étanchéité (2) et le fond (7) de l'emballage sont configurés de telle manière que le fond (7) d'un premier emballage peut être disposé à l'intérieur du bord (5), qui délimite vers l'extérieur la surface d'étanchéité, d'un deuxième emballage identique.

5. Emballage selon l'une quelconque des revendications précédentes, dans lequel la paroi d'emballage (6) définit un espace intérieur d'emballage (8) essentiellement cylindrique.

6. Emballage selon l'une quelconque des revendications précédentes, dans lequel la paroi d'emballage (6) et le fond d'emballage (7) sont fabriqués à partir d'un matériau en feuille identique, en particulier à partir d'un matériau en tôle d'acier ou en tôle d'aluminium revêtu identique.

7. Emballage selon l'une quelconque des revendications précédentes, dans lequel le fond (7) de l'emballage est constitué d'un matériau en feuille embouti.

8. Kit de matériaux pour former des emballages selon l'une quelconque des revendications précédentes, comprenant
a) des cadres sans soudure (1) produits par emboutissage profond pour former les parois (6) des emballages, qui forment chacun une ouverture d'extraction entourée d'une bride d'étanchéité (2) à une première extrémité (T) et une ouverture de remplissage à une deuxième extrémité (B),
et
b) des couvercles en tôle (4) avec lesquels les ouvertures de remplissage des cadres (1) peuvent être fermées en réalisant une connexion à bride entre le cadre respectif (1) et le couvercle en tôle respectif (4).

9. Kit de matériaux selon la revendication 8, dans lequel les couvercles en tôle (4) sont fabriqués à partir d'un matériau en tôle emboutie qui est identique au matériau des cadres (1).

10. Kit de matériaux selon la revendication 9, dans lequel les ouvertures d'extraction des cadres (1) sont chacune fermées par un couvercle en feuille déchirable (3) collé ou scellé sur la bride d'étanchéité (2).

11. Procédé de fabrication d'un kit de matériaux selon l'une des revendications 8 à 10, comprenant les étapes suivantes :
a) fabriquer de récipients identiques en forme de coupelles embouties (9) comportant chacun une ouverture de coupelle, un fond de coupelle fermé, une paroi de coupelle fermée circonférentielle (6) s'étendant entre le fond de coupelle et l'ouverture de coupelle, et une bride d'étanchéité (2) entourant l'ouverture de coupelle ;
b) séparer les fonds de coupelle (9) de telle sorte qu'il y ait des premières parties de récipient (10) qui consistent essentiellement en les fonds séparés, et des secondes parties de récipient (11) qui sont essentiellement formées par la paroi de coupelle respective (6) et la bride d'étanchéité (2) entourant l'ouverture de coupelle respective ;
c) former les couvercles en tôle (4) à partir des premières parties de récipient (10) et former les cadres (1) à partir des deuxièmes parties de récipient (11).

12. Procédé selon la revendication 11, dans lequel la séparation des fonds de coupelle avec une partie de la paroi de coupelle (6a) du récipient respectif s'effectue de telle manière que la partie de la paroi de coupelle (6a) séparée conjointement forme un collier de hauteur uniforme autour du fond de coupelle.

13. Procédé selon l'une des revendications 11 à 12, comprenant l'étape consistant à :
sceller ou coller des couvercles en feuille déchirable (3) sur les brides d'étanchéité (2) des secondes parties de récipient (11; 1) de telle manière que l'ouverture de coupelle soit complètement fermée par le couvercle en feuille déchirable (3).

14. Procédé selon la revendication 13, dans lequel un test d'étanchéité de la deuxième partie de récipient (11; 1) avec le couvercle en feuille déchirable (3) est effectué après chaque scellage ou collage.

15. Procédé selon l'une des revendications 11 à 14, comprenant en outre l'étape consistant à :
remodeler les cols des premières parties de récipient (10) ou les cols des premières parties de récipient (10) et les extrémités (B) des parois de coupelle (6b) des deuxièmes parties de récipient (11) formant l'ouverture de remplissage, chacun de telle manière que ces zones puissent être remodelées dans une étape ultérieure en une connexion à bride (12) entre l'une des premières parties de récipient (10; 4) et l'une des secondes parties de récipient (11; 1), afin de fermer l'ouverture de remplissage de la seconde partie de récipient (11; 1) avec la première partie de récipient (10; 4).

16. Procédé selon la revendication 15, dans lequel un remodelage éventuel de l'extrémité de la paroi de coupelle (6) de la deuxième partie de récipient (11; 1) formant l'ouverture de remplissage a lieu avant que le couvercle en feuille déchirable (3) ne soit scellé ou collé sur la bride d'étanchéité (2).

17. Procédé selon l'une des revendications 11 à 16, dans lequel la bride d'étanchéité (2) du récipient en forme de coupelle (9) est formée de telle manière qu'elle s'étend radialement vers l'extérieur à partir de l'ouverture de coupelle.

18. Procédé selon la revendication 17, dans lequel la bride d'étanchéité (2) du récipient en forme de coupelle (9) est formée de telle manière qu'elle présente un bord circonférentiel (5) délimitant vers l'extérieur la surface d'étanchéité.

19. Procédé selon l'une des revendications 11 à 18, dans lequel les récipients en forme de coupelle emboutis (9) ont chacun un espace intérieur (8) essentiellement cylindrique.

20. Procédé selon l'une des revendications 11 à 19, dans lequel les récipients en forme de coupelle emboutis (9) sont chacun fabriqués à partir d'une ébauche en tôle qui est découpée sur le site de fabrication du récipient en forme de coupelle (9) à partir d'une bande de tôle, en particulier revêtue, notamment en tôle d'acier ou en tôle d'aluminium.

21. Procédé selon l'une des revendications 11 à 20, dans lequel les couvercles en feuille déchirable (3) sont chacun découpés à partir d'une bande de feuille sur le lieu de fabrication du récipient en forme de coupelle (9).

22. Procédé de fabrication d'emballages remplis selon l'une des revendications 1 à 7, en particulier d'emballages alimentaires, comprenant les étapes suivantes :
a) fabriquer de récipients en forme de coupelle emboutis identiques (9) avec une ouverture de coupelle, un fond de coupelle fermé, une paroi de coupelle fermée circonférentielle (6) s'étendant entre le fond de coupelle et l'ouverture de coupelle, et une bride d'étanchéité (2) entourant l'ouverture de coupelle ;
b) séparer les fonds de coupelle avec une partie de la paroi de coupelle (6a) du récipient respectif (9) de telle manière qu'il y ait une première partie de récipient (10) pour former un couvercle en tôle (4), qui est formée à partir du fond de coupelle séparé avec la partie de paroi de coupelle (6a) séparée en même temps, la partie de paroi de coupelle (6a) formant un collet de hauteur uniforme autour du fond de coupelle, et qu'il existe une deuxième partie de récipient (10) destinée à former un cadre (1), qui est formée à partir de la paroi restante de coupelle (6b) et de la bride d'étanchéité (2) entourant l'ouverture de coupelle ;
c) sceller ou coller des couvercles en feuille déchirable (3) sur les brides d'étanchéité (2) des deuxièmes parties de récipient (11; 1) de telle manière que l'ouverture de coupelle soit complètement fermée par le couvercle en feuille déchirable (3) ;
d) remodeler les cols des premières parties de récipient (10; 4) ou les cols des premières parties de récipient (10; 4) et les extrémités (B) formant l'ouverture de remplissage des parois de coupelle (6b) des deuxièmes parties de récipient (11; 1) de telle manière que, dans une étape ultérieure, ces zones puissent être remodelées en une connexion à bride (12) entre l'une des premières parties de récipient (10; 4) et l'une des secondes parties de récipient (11; 1), de telle sorte que la première partie de récipient (10; 4) ferme l'ouverture de remplissage de la seconde partie de récipient (11; 1) ;
e) remplir les secondes parties de récipient (11; 1) avec un matériau de remplissage (13) après que le couvercle en feuille déchirable (3) a été scellé ou collé via l'ouverture de remplissage ;
f) fermer les ouvertures de remplissage des deuxièmes parties de récipient remplies (11; 1) chacune avec l'une des premières parties de récipient (10; 4) en joignant la première partie de récipient (10; 4) à la deuxième partie de récipient (11; 1) et en réalisant la connexion à bride (12) entre la première (10; 4) et la deuxième partie de récipient (11; 1).

23. Procédé selon la revendication 22, dans lequel l'ouverture de remplissage de chaque deuxième partie de récipient remplie (11; 1) est fermée par une première partie de récipient (10; 4) qui a été préalablement séparée de cette deuxième partie de récipient (11; 1).

24. Procédé selon la revendication 22, dans lequel l'ouverture de remplissage de chaque deuxième partie de récipient remplie (11; 1) est fermée par une première partie de récipient (10; 4) qui a été séparée d'une autre des deuxièmes parties de récipient (11; 1).

25. Procédé selon l'une des revendications 22 à 24, dans lequel le remodelage du col de la première partie de récipient respective (10; 4) qui est utilisée pour fermer l'ouverture de remplissage de la deuxième partie de récipient respective (11; 1) a lieu pendant la période de temps au cours de laquelle le remodelage présumé de l'extrémité (B) de la paroi de coupelle (6b) de la deuxième partie de récipient (11; 1) formant l'ouverture de remplissage, le scellage ou le collage du couvercle en feuille déchirable (3) sur la bride d'étanchéité (2) de la deuxième partie de récipient (11; 1) et/ou le remplissage de la deuxième partie de récipient (11; 1) a lieu.

26. Procédé selon l'une des revendications 22 à 25, dans lequel un éventuel remodelage de l'extrémité (B) de la paroi de coupelle (6b) de la deuxième partie de récipient (11; 1) formant l'ouverture de remplissage a lieu avant que le couvercle en feuille déchirable (3) ne soit scellé ou collé sur la bride d'étanchéité (2).

27. Procédé selon l'une des revendications 22 à 26, dans lequel la bride d'étanchéité (2) du récipient en forme de coupelle (9) est formée de telle manière qu'elle s'étend radialement vers l'extérieur à partir de l'ouverture de coupelle.

28. Procédé selon la revendication 27, dans lequel la bride d'étanchéité (2) du récipient en forme de coupelle (9) est formée de telle manière qu'elle présente un bord circonférentiel (5) délimitant vers l'extérieur la surface d'étanchéité.

29. Procédé selon la revendication 28, dans lequel la bride d'étanchéité (2) et la connexion à bride (12) entre la première partie de récipient (10; 4) et la deuxième partie de récipient (11; 1) sont chacune formées de telle manière que le fond (7) d'un premier emballage fini peut être disposé à l'intérieur du bord (5) délimitant vers l'extérieur la surface d'étanchéité d'un deuxième emballage fini.

30. Procédé selon l'une des revendications 22 à 29, dans lequel les récipients en forme de coupelle emboutis (9) sont chacun formés de telle manière qu'ils présentent un espace intérieur (8) essentiellement cylindrique.

31. Procédé selon l'une des revendications 22 à 30, dans lequel les récipients en forme de coupelle emboutis (9) sont chacun fabriqués à partir d'une ébauche en tôle qui est découpée sur le site de fabrication de l'emballage à partir d'une bande de matériau métallique revêtu, en particulier de tôle d'acier revêtue ou de tôle d'aluminium.

32. Procédé selon l'une des revendications 22 à 31, dans lequel les couvercles en feuille déchirable (3) sont chacun découpés à partir d'une bande de feuille sur le site de fabrication des emballages.

33. Procédé selon l'une des revendications 22 à 32, dans lequel un test d'étanchéité de la deuxième partie de récipient respective (11; 1) avec le couvercle en feuille déchirable (3) est effectué avant le remplissage des deuxièmes parties de récipient (11; 1).
